# EUROPÄISCHE PATENTANMELDUNG

(11) **EP 1 025 781 A1**
(43) Veröffentlichungstag der Anmeldung: **09.08.2000**
(21) Anmeldenummer: 99126193.4
(22) Anmeldetag: 30.12.1999
(51) Int. Cl.: A47G 7/04

(54) **Balkonkastenhalter**

(30) Priorität: 28.01.1999 DE 29901436 U
(71) Anmelder: Patent-Gemeinschaft Michael und Daniel Haas, 88214 Ravensburg (DE)
(72) Erfinder: Patent-Gemeinschaft Michael und Daniel Haas, 88214 Ravensburg (DE)
(74) Vertreter: Engelhardt, Guido, Dipl.-Ing.

(57) **Zusammenfassung**

Bei einem Halter (1) zur horizontalen Abstützung eines Blumenkastens (2) mit einem wannenförmigen Auflager (11) und einem eine Geländerstange (3) teilweise umgreifenden Haken (15) ist die diesem gegenüberliegende Seitenwand (14) des Auflagers (11) mit einer Abkantung (21) versehen, deren Schenkel (22) in den Blumenkasten (2) hineinragt und durch die dieser im Zusammenwirken mit der Seitenwand (14) des Auflagers (11) arretiert ist.

Durch diese Ausgestaltung wird erreicht, daß der Blumenkasten (2) sicher an der Geländerstange (3) oder an einer Balkonwand zu befestigen ist, ohne dass die Gefahr besteht, daß der Blumenkasten (2) durch eine Verschiebebewegung oder durch Kippen von den Haltern (1) zu lösen ist. Der Blumenkasten (2) ist somit sicher in den Haltern (1) abgestützt.

## Beschreibung

Die Erfindung bezieht sich auf einen Halter zur horizontalen Abstützung eines Blumenkastens oder dgl. z. B. an einer Geländerstange oder an einer Balkonwand mit einem wannenförmig ausgebildeten Auflager und einem an diesem vorgesehenen, die Geländerstange oder die Balkonwand teilweise umgreifenden Haken.

Blumenkastenhalter dieser Art, sind in sehr zahlreichen unterschiedlichen Ausgestaltungen bekannt. Da die Blumenkästen lediglich durch ihre Gewichtskraft auf dem Auflager eines Halters ruhen, können sie nicht nur leicht seitlich aus den Haltern herausgeschoben werden, sondern auch, sofern durch Windeinwirkung eine Kippbewegung ausgelöst wird, aus den mit einer kurz bemessenen vorderen Seitenwand versehenen Auflagern herausfallen. Eine sichere Arretierung von Blumenkästen ist somit mit den bekannten Haltern meist nicht zu bewerkstelligen, vielmehr geben diese zumindest von Zeit zu Zeit Anlaß zu unangenehmen und mitunter aufwendigen Mehrarbeiten.

Aufgabe der Erfindung ist es daher, einen Blumenkastenhalter der vorgenannten Gattung in der Weise auszubilden, daß mit diesem der Blumenkasten sicher an einer Geländerstange oder an einer Balkonwand zu arretieren ist, ohne daß die Gefahr besteht, daß der Blumenkasten durch eine Verschiebebewegung oder durch Kippen von den Haltern zu lösen ist. Ein Blumenkasten soll vielmehr, ohne daß es eines großen zusätzlichen Bauaufwandes bedarf, betriebssicher in Haltern abzustützen sein.

Gemäß der Erfindung wird dies bei einem Halter der eingangs genannten Art dadurch erreicht, daß die dem Haken gegenüberliegende Seitenwand des Auflagers mit einer den Blumenkasten übergreifenden Abkantung versehen ist, deren abgekanteter Schenkel in den Blumenkasten hineinragt und durch den dieser im Zusammenwirken mit der zugeordneten Seitenwand des Auflagers arretiert ist.

Zweckmäßig ist es hierbei, wenn der in den Blumenkasten eingreifende Schenkel der Abkantung etwa parallel zu der zugeordneten Seitenwand oder unter einem spitzen Winkel zu dieser geneigt verläuft und der Abstand zwischen dem Schenkel der Abkantung und der zugeordneten Seitenwand geringfügig größer bemessen ist als die Wandstärke des Blumenkastens.

Vorteilhaft ist es ferner, auch an der dem Haken des Halters zugeordneten Seitenwand des Auflagers oder an dem Haken zusätzlich ein in Richtung des Blumenkastens abstehendes und in diesen eingreifendes Ansatzstück anzubringen.

Das Auflager, der Haken, die Abkantung und das Ansatzstück können zweckmäßigrweise als einstückiges Biegeformteil ausgebildet sein, auch kann der Halter aus Rund- oder Flachmaterial, aus Metall oder Kunststoff hergestellt werden.

Wird ein Halter zur Abstützung eines Blumenkastens gemäß der Erfindung ausgebildet, so ist gewährleistet, daß der Blumenkasten nicht ungewollt aus den Haltern herausgeschoben oder aus diesen herauskippen kann. Durch die an den Haltern jeweils angebrachten Abkantungen und Ansatzstücken, die in den Blumenkasten hineinragen, wird dieser nämlich im Zusammenwirken mit den zugehörigen Seitenwänden der Auflager arretiert und kann sich nicht selbsstätig, und zwar auch bei einer Kippbewegung um bis zu 90°, von den Haltern lösen. Und durch die Seitenwände des Blumenkastens wird einem möglichen Herausschieben aus den Haltern entgegengewirkt. Die vorschlagsgemäße Ausgestaltung, die kostengünstig und ohne Schwierigkeiten z. B. als Biegeformteil aus unterschiedlichen Materialien herzustellen ist, ermöglicht auch bei einfacher Handhabung eine stets sichere Abstützung eines Blumenkastens.

In der Zeichnung sind zwei Ausführungsbeispiele eines gemäß der Erfindung ausgebildeten Halters zur Abstützung eines Blumenkastens dargestellt, die nachfolgend im einzelnen erläutert sind. Hierbei zeigt, jeweils in einem axialen Schnitt:
- Figur 1: einen an einer Geländerstange mittels Haltern abgestützten Blumenkasten, und
- Figur 2: eine Ausführungsvariante des Halters nach Figur 1.

Die in den Figuren 1 und 2 dargestellten und mit 1 bezeichnete Halter dienen zur horizontalen Abstützung eines Blumenkastens 2 an einer Geländerstange 3 und bestehen jeweils im wesentlichen aus einem Auflager 11, in dem der Blumenkasten 2 gehalten ist, und einem mit dem Auflager 11 fest verbundenen Haken 15, der die Geländerstange 3 teilweise übergreift. Das Auflager 11 ist hierbei durch einen Boden 12 und zwei an diesem angebrachten Seitenwänden 13 und 14 gebildet, zwischen denen der Blumenkasten 3 eingesetzt ist, der Haken 15 ist unmittelbar an der Seitenwand 13 angeformt.

Um sicherzustellen, daß der Blumenkasten 2 weder durch seitliches Verschieben noch durch Kippen von den Haltern 1 gelöst werden kann, ist bei der Ausgestaltung nach Figur 1 an deren Seitenwand 14 eine U-förmig gestaltete Abkantung 21 angeformt, die den Blumenkasten 2 übergreift und deren Schenkel 22 in den Blumenkasten 2 hineinragt, so daß dieser durch die Abkantung 21 im Zusammenwirken mit der Seitenwand 13 des Auflagers 11 arretiert ist.

Bei der in Figur 2 dargestellten Ausführungsvariante des Halters 1' ist zusätzlich an der Seitenwand 13 des Auflagers 11 ein in Richtung des Blumenkastens 2 abstehendes Ansatzstück 31 vorgesehen, das ebenfalls in den Blumenkasten 2 eingreift. Der Blumenkasten 2 ist somit durch die Abkantung 21 und das Ansatzstück 31 auf beiden Seiten arretiert und demnach fest in dem Halter 1' eingespannt.

Die Halter 1 und 1' können jeweils durch Verschwenken über eine Stirnwand des Blumenkastens 2 in diesen eingesetzt werden.

## Patentansprüche

1. Halter (1) zur horizontalen Abstützung eines Blumenkastens (2) oder dgl. z. B. an einer Geländerstange (3) oder an einer Balkonwand mit einem wannenförmig ausgebildeten Auflager (11) und einem an diesem vorgesehenen, die Geländerstange (3) oder die Balkonwand teilweise umgreifenden Haken (21).
**dadurch gekennzeichnet**,
daß die dem Haken gegenüberliegende Seitenwand des Auflagers mit einer den Blumenkasten übergreifenden Abkantung versehen ist, deren abgekanteter Schenkel in den Blumenkasten hineinragt und durch die dieser im Zusammenwirken mit der zugeordneten Seitenwand des Auflagers arretiert ist.

2. Halter nach Anspruch 1,
**dadurch gekennzeichnet**,
daß der in den Blumenkasten eingreifende Schenkel der Abkantung etwa parallel zu der zugeordneten Seitenwand oder unter einem spitzen Winkel zu dieser geneigt verläuft.

3. Halter nach Anspruch 1 oder 2,
**dadurch gekennzeichnet**,
daß der Abstand zwischen dem Schenkel der Abkantung und der zugeordneten Seitenwand geringfügig größer bemessen ist als die Wandstärke des Blumenkastens.

4. Halter nach einem oder mehreren der
Ansprüche 1 bis 3,
**dadurch gekennzeichnet**,
daß an der dem Haken (21) des Halters (1) zugeordneten Seitenwand (13) des Auflagers (11) oder an dem Haken (21) zusätzlich ein in Richtung des Blumenkastens (2) abstehendes und in diesen eingreifendes Ansatzstück (31) angebracht ist.

5. Halter nach einem oder mehreren der
Ansprüche 1 bis 4,
**dadurch gekennzeichnet**,
daß das Auflager, der Haken, die Abkantung und das Ansatzstück als einstückiges Biegeformteil ausgebildet ist.

6. Halter nach einem oder mehreren der
Ansprüche 1 bis 5,
**dadurch gekennzeichnet**,
daß der Halter aus Rund- oder Flachmaterial, aus Metall oder Kunststoff hergestellt ist.
